# EUROPÄISCHE PATENTSCHRIFT

(11) **EP 0 074 486 B1**
(45) Veröffentlichungstag und Bekanntmachung des Hinweises auf die Patenterteilung: **12.03.1986**
(21) Anmeldenummer: 82106943.2
(22) Anmeldetag: 31.07.1982
(51) Int. Cl.: F24F 11/00, F24F 13/12

(54) **Schieberlüftung mit einem motorbetriebenen Gebläse**
Slide plate ventilation with a fan driven by a motor
Prise d'air à registre coulissant avec un ventilateur actionné par un moteur

(30) Priorität: 01.09.1981 DE 3134515
(43) Veröffentlichungstag der Anmeldung: 23.03.1983
(73) Patentinhaber: Gretsch-Unitas GmbH Baubeschläge, D-71254 Ditzingen (DE)
(72) Erfinder: Maus, Julius, D-7000 Stuttgart-1 (DE)
(74) Vertreter: Schmid, Berthold, Dipl.-Ing.

## Beschreibung

Die Erfindung bezieht sich auf eine Schieberlüftung mit einem motorbetriebenen Gebläse, deren Lüftungsschieber mittels eines Antriebsmechanismus verstellbar ist, wobei ein Antriebsglied des Antriebsmechanismus zugleich ein Bewegungselement für eine elektrische Schalteinrichtung für einen Elektromotor des Gebläses ist oder damit derart verbunden ist, dass der geschlossenen Schieberlüftung der stillstehende und der ganz geöffneten Schieberlüftung der mit voller Drehzahl laufende Elektromotor zugeordnet ist, wobei das Antriebsglied mit einem Schleifkontakt eines Potentiometers der elektrischen Schalteinrichtung mindestens indirekt bewegungsverbunden ist, das im Stromkreis des Elektromotors liegt, wobei der Schleifkontakt zumindest indirekt über ein drehbar gelagertes Steuerglied mit dem Antriebsglied gekoppelt ist. Eine derartige Schieberlüftung ist durch die GB-A 783 757 bekannt geworden. Diese Druckschrift befasst sich mit einer Lüftungsvorrichtung für einen PKW, wobei der als Drehschieber ausgebildete Lüftungsschieber Teil eines Drosselventils ist. Letzteres gibt dem über einen Einlasskanal eintretenden Luftstrom zum Wageninneren vollständig oder gedrosselt frei. In einer Endstellung wird der Luftstrom vollständig abgesperrt.

Ausgehend von einer geschlossenen Stellung des drehbaren Lüftungsschiebers, in welcher der Elektromotor des Lüfters stillsteht, bewirkt eine Vorstellung des Antriebsmechanismus zunächst lediglich eine Betätigung des Lüftungsschiebers in die geöffnete Stellung. Wenn letztere erreicht ist, bewirkt eine Weiterbewegung des Antriebsmechanismus eine Einschaltung des Lüftermotors, wobei einer zunehmenden Weiterverstellung eine zunehmende Erhöhung der Drehzahl des Lüftermotors zugeordnet ist. Eine Veränderung der Drehzahl des Lüftermotors beim Übergang vom vollständig geöffneten zum geschlossenen Lüftungsschieber ist mit dieser Schieberlüftung nicht möglich.

Schieberlüftungen für Wohngebäude werden mit einer Gebläseeinheit ausgerüstet, wenn die natürliche Luftzirkulation nicht ausreicht.

Damit ist es möglich, bei relativ windstiller Witterung den mit einer derartigen Schieberlüftung ausgestatteten Raum rasch und wirkungsvoll zu entlüften bzw. zu belüften. Zugempfindliche Personen empfinden allerdings den vielfach recht kräftigen Luftstrom als unangenehm. Sofern die Möglichkeit besteht, schalten sie deshalb den Lüfter aus, und dies hat eine ungenügende Be-und Entlüftung des Raums zur Folge.

Es gibt zwar bereits Schieberlüftungen mit einem in zwei Schaltstufen betreibbaren Gebläse, wobei jeder Schaltstellung des Gebläses eine bestimmte Öffnungsstellung der Schieberlüftung zugeordnet ist. Mit dieser Schieberlüftung ist zwar eine Verbesserung der Situation möglich, jedoch keine individuelle Anpassung an das jeweilige Lüftungsbedürfnis und die Zugempfindlichkeit der im zu belüftenden Raum befindlichen Person.

Die Aufgabe der Erfindung besteht infolgedessen darin, eine Schieberlüftung der eingangs genannten Art so weiterzubilden, dass sie zur Be-und Entlüftung eines Raumes geeignet und eine stufenlose Einstellung der Lüftungswirkung möglich ist.

Zur Lösung dieser Aufgabe wird erfindungsgemäss vorgeschlagen, dass die Schieberlüftung gemäss dem Oberbegriff des Anspruchs 1, entsprechend dem kennzeichnenden Teil dieses Anspruchs ausgebildet ist. Die Verwendung einer ebenen flachen Schieberlüftung macht letztere zum Einbau in Wohngebäude geeignet. Des weiteren ermöglicht die Kulissensteuerung eine stufenlose Veränderung sowohl der Drehzahl des Elektromotors des Lüfters als auch der Öffnungsweite der Schieberlüftung. Mit zunehmenden Verschliessen der Schieberlüftung wird die Motordrehzahl stufenlos reduziert, wobei dann der Motor bei völlig geschlossener Schieberlüftung stillsteht. Umgekehrt läuft der Gebläsemotor bei vollständig geöffneter Schieberlüftung mit höchster Drehzahl. Auf diese Weise ist eine individuelle Anpassung dieser Schieberlüftung an die jeweiligen Bedürfnisse und auch Erfordernisse möglich.

Kulissensteuerungen zeichnen sich durch eine besonders einfache und robuste Konstruktion aus und sie bieten darüber hinaus die Möglichkeit, ein öffnenbares Lüftungsgehäuse zu verwenden, dessen Inneres rasch und gründlich gereinigt werden kann. Andererseits ist das Zusammenkuppeln der Kulissensteuerungsteile beim Schliessen des Gehäuses problemlos möglich. Durch das Öffnen des Gehäuses kann man auch die elektrische Schalteinrichtung leicht zugänglich machen. Dies ist gerade bei Verwendung eines Potentiometers von grossem Vorteil. Im übrigen kann auch die Geräuschentwicklung des Lüfters störend sein, so dass man über ein mehr oder weniger starkes Schliessen der Schieberlüftung auch eine individuelle Einstellung des Geräuschpegels erreichen kann.

In Weiterbildung der Erfindung wird vorgeschlagen, dass das Antriebsglied oder das Steuerglied einen Steuernocken trägt, der mit einem zusätzlich im Stromkreis des Gebläsemotors liegenden Endschalters zusammenwirkt. Mittels letzterem kann man zumindest einen zusätzlichen Schaltvorgang auslösen, sobald der Steuernokken die entsprechende Drehstellung eingenommen hat bzw. verlässt. Die Zuordnung kann man beispielsweise so treffen, dass der Steuernocken den Schalter bei geschlossener Schieberlüftung in seiner geöffneten Stellung hält und den Schaltmechanismus betätigt, sobald man die Schieberlüftung teilweise oder vollständig öffnet. Über diesen Schalter kann man in vorteilhafter Weise auch noch eine Kontrollampe ein- und ausschalten, um den Betriebszustand des Lüftermotors zu signalisieren.

Eine weitere Variante der Erfindung kennzeichnet sich bei einer Schieberlüftung mit einem an einem Gehäusedeckel verschiebbaren Lüftungsschieber dadurch, dass das Antriebsglied als im Lüftungsgehäuse drehbare Scheibe mit dem Steuerzapfen ausgebildet ist und der Steuerschlitz beidendig randoffen sowie durch zwei Ansätze an der dem Antriebsglied zugeordneten Fläche des Lüftungsschiebers gebildet ist, wobei das Antriebsglied zugleich das Steuerglied ist. Diese Schieberlüftung ist gegen falsches Zusammenfügen nach dem Öffnen einwandfrei geschützt. Falls die Relativlage der miteinander zu kuppelnden Teile der Kulissensteuerung nicht stimmt, lässt sich das Gehäuse der Schieberlüftung nicht schliessen, weil dann der Steuerzapfen des Antriebsglieds gegen einen der beiden Ansätze stösst. Erst wenn man den Lüftungsschieber um den notwendigen Korrekturbetrag verschoben hat, kann der Steuerzapfen zwischen die beiden Ansätze treten, wodurch die korrekte Kupplung hergestellt ist und sich das Schiebegehäuse schliessen lässt. Die beiden Ansätze stehen in Bewegungsrichtung des Lüftungsschiebers hintereinander. Sie sind zweckmässigerweise von gleicher Gestalt und Grösse. Wenn beide von den Führungen des Lüftungsschiebers gleichen Abstand haben, so eignet sich diese Ausführung für eine Konstruktion mit einem rechts- und linkslaufenden Stellmotor.

Eine weitere Ausgestaltung der Erfindung sieht vor, dass die Ansätze der Steuerplatte senkrecht zur Verschieberichtung des Lüftungsschiebers versetzt zueinander angeordnet sind. Auch hierbei ist ein falsches Zusammenkuppeln der Kulissensteuerung ausgeschlossen. Das heisst, ein evtl. vorhandener Klappdeckel lässt sich nicht schliessen, wenn der Steuerzapfen auf einen der beiden Ansätze trifft. Im übrigen eignet sich diese Konstruktion für eine Ausführungsform, bei welcher das Steuerglied nur in einer Richtung drehbar ist.

Eine andere bevorzugte Ausführungsform der Erfindung besteht darin, dass der Lüftungsschieber an einem Gehäusedeckel verschiebbar gelagert sowie am Steuerglied der Schleifkontakt angebracht ist, und dass das Antriebsglied als im Gehäusedeckel drehbare Scheibe ausgebildet ist, die den Steuerzapfen der Kulissensteuerung trägt, der in eine Bohrung od.dgl. des Steuerglieds eingreift. Weil sich hier der Lüftungsschieber gewissermassen zwischen dem Antriebsglied und dem Steuerglied befindet, durchsetzt der Steuerzapfen den Steuerschlitz des Lüftungsschieber. Mit dem Öffnen des Gehäusedeckels wird der Steuerzapfen vom Steuerglied angekuppelt. Während die Kulissensteuerung zwischen dem Steuerzapfen und dem Schieber der Schieberlüftung aufrechterhalten bleibt. Andererseits ist aber aufgrund dieser Steckverbindung ein Zusammenkuppeln des Steuerzapfens mit dem Steuerglied nur in einer ganz bestimmten Drehstellung des letzteren möglich, in welcher auch der Potentiometereingriff genau definiert ist. Infolgedessen ist auch hier eine falsche Zuordnung des Potentiometerabgriffs zur Schieberstellung ausgeschlossen.

In weiterer Ausbildung der Erfindung ist vorgesehen, dass das freie Ende des Steuerzapfens als Teleskopglied ausgebildet ist. Dies ermöglicht ein problemloses automatisches Zusammenkuppeln von Steuerzapfen und Steuerglied auch wenn beim Schliessen des Klappdeckels die Bohrung des Steuerglied mit dem freien Steuerzapfenende nicht fluchtet. Wenn nach dem Schliessen des Klappdeckels das freie Ende des Steuerzapfens auf dem scheibenförmigen Steuerglied auftrifft, so führt dies zu einem Zusammendrücken des Teleskops. Ein Ankuppeln mit dem Steuerglied findet dabei nicht statt. Erst wenn durch Drehen des Steuerglieds und/oder des Antriebsglieds die verloren gegangene richtige Zuordnung von Steuerzapfen und Bohrung im Steuerglied wieder hergestellt ist, springt das zusammengedrückte Teleskopende des Steuerzapfens automatisch in die Bohrung ein. Ab diesem Moment lässt sich dann auch die Motordrehzahl wieder in Abhängigkeit von der Schieberstellung verändern.

Eine Weiterbildung der Erfindung besteht darin, dass das Antriebsglied bzw. das Steuerglied mittels eines, insbesondere elektrischen Stellmotors antreibar ist und der vom Steuernokken betätigbare Endschalter auch ein Schalter für den Stellmotor ist. Über diesen Stellmotor ist ein Fernbetätigen der Schieberlüftung leicht möglich. Ausserdem gestattet er die Montage einer Schieberlüftung in grosser Höhe, wo ein Betätigen des Antriebsglieds von Hand nicht oder zumindest nicht ohne weiteres möglich ist. Der Endschalter kann, wie bereits erläutert, auch andere Aufgaben übernehmen bzw. zusätzlich übernehmen.

Eine weitere Variante der Erfindung kennzeichnet sich dadurch, dass der Lüftungsschieber zweiteilig ausgebildet ist und aus einem lediglich Lüftungsöffnungen sowie Stege aufweisenden Schieberteil sowie einer den Steuerschlitz der Kulissensteuerung aufweisenden Steuerplatte besteht. Aufgrund dieser Zweiteiligkeit kann man für den Lüftungsschieber einen Abschnitt von sogenannter Meterware verwenden, welche die Herstellung der Schieberlüftung in jeder beliebigen Länge bis zum Maxialwert der Meterware ermöglicht. Mit diesem Abschnitt wird die Steuerplatte so verbunden, dass Schub- und Zugkräfte übertragbar sind. Zugleich bleibt auch die Möglichkeit für Rechts- und Linksanordnung des Antriebs erhalten. Wenn sich der Steuerschlitz an der Steuerplatte befindet, so wird der Steuerzapfen am Antriebs- bzw. Einschaltglied angebracht. Im übrigen muss es sich beim Steuerschlitz nicht notwendigerweise um ein Langloch handeln, vielmehr kann er, wie bei den Ausführungsbeispielen vorgesehen, auch nach einer oder zwei gegenüberliegenden Seiten hin randoffen sein. Dabei kann es sich sowohl um einen ausgestanzten Steuerschlitz handeln als auch um eine durch Leisten oder ähnliche Erhebungen gebildete Nut.

Eine andere Ausgestaltung der Erfindung sieht vor, dass die Steuerplatte über eine Zapfenreihe mit einer Lochreihe einer Lüftungsöffnung gekuppelt ist, wobei jede Lüftungsöffnung des Lüftungsschiebers aus mehreren Lochreihen besteht. Auch bei dieser speziellen, das Eindringen von Insekten verhindernden Ausbildung der Lüftungsschlitze sind trotz Verwendung von Meterware besondere Massnahmen zur Ankupplung der Steuerplatte nicht erforderlich. Im übrigen ist die Steuerplatte vorteilhafterweise in denselben Führungen verschiebbar gelagert, die auch zur Führung des Lüftungsschiebers dienen. Deshalb ist sie mit einem abgekröpften, die Zapfenreihe aufweisenden Kupplungsende ausgestattet, welches den randäussersten Steg des Lüftungsschiebers seitlich übergreift.

Eine bevorzugte Ausführungsform der Erfindung besteht darin, dass an wenigstens einem der Längsränder der Steuerplatte ein Verschiebebegrenzungsschlitz angebracht ist, der mit einem darin eingreifenden Bolzen od.dgl. des Gehäuses eine Schiebebegrenzungsvorrichtung bildet. Man erreicht hierdurch einerseits eine Hubbegrenzung und soweit keine anderweitigen Mittel vorgesehen sind eine exakte Einhaltung der beiden Endstellungen des Lüftungsschiebers. Darüber hinaus ermöglicht diese Ausgestaltung das Anbringen des Lüftungsschiebers an einem öffnenbaren, insbesondere abklappbaren Gehäusedeckel, ohne dass in der sogenannten Reinigungsstellung der Lüftungsschieber in eine für das nachfolgende Zusammenkuppeln mit dem Antrieb ungeeignete Stellung verschoben werden kann. Im übrigen ist es besonders zweckmässig, wenn man zwei einander gegenüberliegende Verschiebebegrenzungsschlitze vorsieht, von denen je nach Anordnung des Antriebs am rechten oder linken Schieberlüftungsende der eine oder andere verwendet wird.

Schliesslich ist es auch noch besonders vorteilhaft, dass der Deckel als Klappdeckel einer Schall-und/oder wärmegedämmten Schieberlüftung ausgebildet ist. Man vermeidet durch die letztgenannte Ausbildung nicht nur das Eindringen des Aussenlärms und die Bildung einer Kältebrücke in der kalten Jahreszeit, sondern auch die Übertragung des Lüftergeräuschs nach innen sowie eine Beeinträchtigung von Lüfter und Lüftermotor bei besonders kalter Aussenluft.

In der Zeichnung sind Ausführungsbeispiele der Erfindung dargestellt. Es zeigen:
Figur 1 in perspektivischer Darstellung das rechte Ende einer ersten Ausführungsform der Schieberlüftung mit geöffnetem Lüftungsgehäuse,
Figur 2 einen Schnitt gemäss der Linie 11-11 der Fig.1,
Figur 3 wiederum perspektivisch eine abgebrochene Darstellung einer zweiten Ausführungsform in geöffnetem Zustand bei etwas verringertem Massstab,
Figur 4 eine massstabsmässig der Fig. 3 entsprechende Darstellung der Ausführungsform gemäss Fig. 1 mit einigen in Fig. 1 der Übersichtlichkeit wegen nicht gezeigten Einzelheiten und mit einem durch einen elektrischen Stellmotor antreibbaren Steuerglied,
Figur 5 einen Ausschnitt aus Fig. 4 einer dritten Variante der Erfindung,
Figur 6 eine explosionsartige Darstellung des zweiteiligen Lüftungsschiebers mit angedeuteter Schieberführung.

Die Schieberlüftung besitzt ein wärme- und schallgedämmtes Lüftungsgehäuse 1, das im wesentlichen aus einem festen Gehäuseteil 2 mit etwa U-förmigem Querschnitt und einem bewegbaren, als Deckel 3 ausgebildeten Gehäuseteil besteht, wobei es sich zweckmässigerweise um einen Klappdeckel handelt. Nachdem eine den Strömungskanal mitbildende schräge Wand 4 fest mit dem Deckel 3 verbunden ist, sie also herausgeklappt werden kann, ist bei geöffnetem Deckel 3 das Innere 5 des Lüftungsgehäuses zu Reinigungs- und Inspektionszwecken gut zugänglich.

Am klappbaren Deckel 3 ist der Lüftungsschieber 6 im Sinne des Doppelpfeils 7 verschiebbar gelagert. Daran befinden sich auch die Gehäuse-Lüftungsöffnungen 8, welche gemäss Fig. 1 die Gestalt von hochkant stehenden rechteckigen Durchbrüchen haben. Demgegenüber sind die Lüftungsöffnungen 9 des Lüftungsschiebers 6 aus einer Anzahl von nebeneinander angeordneten, insbesondere in Längsrichtung gegeneinander versetzten Lochgruppen 10 gebildet. Beim Ausführungsbeispiel sind es fünf solcher Reihen. Die Stege 11 zwischen diesen Lüftungsöffnungen des Lüftungsschiebers 6 und des Gehäuses bzw. des Deckels 3 sind im wesentlichen gleich gross. Gemäss Fig. 6 ist der Lüftungsschieber vorteilhafterweise aus zwei Teilen aufgebaut, wobei der grössere, sich über nahezu die gesamte Länge der Schieberlüftung erstreckende Schieberteil 12 ein Abschnitt von sogenannter Meterware, d.h. einem mehrere Meter langen Ausgangsmaterial, ist. Der demgegenüber vergleichsweise kurze Teil des Lüftungsschiebers bildet eine Steuerplatte 13 mit Steuerschlitz 14. An seinem in Fig. 6 linken Ende trägt sie eine Zapfenreihe 15, wobei die Grösse und der Abstand der Zapfen auf die Lochgrösse und den Lochabstand der Lochgruppen 10 abgestimmt ist. Auf diese Weise ist eine rasche und sichere kraftschlüssige Verbindung beider Schieberteile möglich.

Sämtliche Ausführungsbeispiele dieser Schieberlüftung sind mit einem Gebläse 16 ausgestattet, das über einen nicht gezeigten Gebläsemotor angetrieben wird. Eine lediglich schematisch angedeutete, im wesentlichen aus dem Gebläsemotor, dem Ventilatorrad sowie einer Steuereinheit gebildete Gebläseeinheit 17 befindet sich hinter dem in entsprechende Halterungen 19 des festen Gehäuseteils 2 eingesprengten Abdeckplatte 18. Die Drehzahl des Gebläsemotors ist über ein Potentiometer 20 mit Schleifkontakt 21 veränderbar. Dabei ist ein Antriebsglied 22 (Fig. 3) bzw. 23 (Fig. 4) zugleich ein Einstellglied für die Motordrehzahl des Gebläsemotors. Mit Hilfe des Antriebsglieds wird die Öffnungsweite der Schieberlüftung bestimmt, d.h. es kann den Lüftungsschieber von der ganz geschlossenen in die vollständig geöffnete Lage verschieben und umgekehrt. Zugleich mit dieser Verschiebebewegung wird die Lüfterdrehzahl derart geändert, dass dem geschlossenen Lüftungsschieber der ausgeschaltete Gebläsemotor und der vollständig geöffneten Schieberlüftung der mit Maximaldrehzahl laufende Gebläsemotor zugeordnet sind. Zweckmässigerweise findet noch ein Endschalter 24 Verwendung, der von einem Nocken 25 betätigt wird. Beispielsweise sind die Kontakte im Endschalter und damit der Stromkreis geöffnet, wenn der Nocken 25 den Stössel 26 des Endschalters niederdrückt. Im Stromkreis des Gebläsemotors kann sich auch noch eine Kontrollampe 27 befinden. Wenn sie aufleuchtet, dreht sich der Gebläsemotor mit einer durch die Stellung des Schleifkontakts 21 vorgegebenen Drehzahl. Der Nocken 25 schaltet nicht nur den Stromkreis für den Gebläsemotor, sondern auch denjenigen eines Stellmotors, falls der Lüftungsschieber nicht von Hand verschoben wird.

Beim Ausführungsbeispiel der Fig. 3 ist das Antriebsglied 22 drehbar am Deckel 3 gelagert. Es kann mittels einer nicht gezeigten, bei geschlossenem Lüftungsgehäuse aussenliegenden Handhabe, beispielsweise einem Griff, Knebel, Handrad od.dgl. um einen vorgegebenen Betrag gedreht werden. Letzterer ist durch den Antriebsmechanismus vorgegeben und so festgelegt, dass in der einen Drehendstellung die Lüftungsöffnungen des Gehäuses bzw. Deckels 3 und des Lüftungsschiebers 6 deckungsgleich liegen, während sie in der anderen Enstellung jeweils durch die Stege 11 des anderen Teils abgedeckt sind. Eine Verschiebebegrenzung erreicht man vorteilhafterweise dadurch, dass man an der Steuerplatte 13, also dem kurzen Teil des Lüftungsschiebers 6, einen insbesondere randoffenen, sich in Verschieberichtung 7 des Lüftungsschiebers 6 erstreckenden Verschiebebegrenzungsschlitz 28 anbringt, der mit einem nicht gezeigten Anschlagbolzen zusammenwirkt, welchen man in eine entsprechende Bohrung im Bereich der oberen Gehäuseführung 29 des Deckels 3 einsteckt. Im Hinblick auf eine vorteilhafte Rechts- und Linksverwendbarkeit ist beim Ausführungsbeispiel der Fig. 6 auch am unteren Ende der Steuerplatte 13 ein solcher Verschiebebegrenzungsschlitz 28 vorgesehen.

Am Antriebsglied 22 ist exzentrisch ein Steuerzapfen 30 gezeigt, dessen freies Ende als Teleskopglied 31 ausgebildet ist. Er durchsetzt den Steuerschlitz 14 der Steuerplatte 13 und bildet damit eine Kulissensteuerung 32. Mit ihrer Hilfe kann die Drehbewegung des Antriebsglieds 22 in eine Verschiebebewegung des Lüftungsschiebers 6 umgesetzt werden. Wenn der Lüftungsschieber 6 die hierfür vorgesehene Verschiebestellung eingenommen hat, greift das Teleskopglied 31 in eine Bohrung 33 eines insbesondere als Steuerscheibe ausgebildeten Steuerglieds 34 ein. Demnach wird also die Drehbewegung der Handhabe für die Lüftungsschieberverstellung über die aus dem Steuerzapfen 30 und der Bohrung 33 bestehende Steckkupplung auf das Steuerglied 34 übertragen. Weil der Schleifkontakt 21 des Potentiometers 20 gelenkig mit dem Steuerglied 34 verbunden ist, bewirkt die Verstellung des Lüftungsschiebers 6 zugleich auch eine Verschiebung des Potentiometerabgriffs.

Sollte der Lüftungsschieber 6 bei geöffneter Schieberlüftung versehentlich verschoben worden sein, so dass beim Schliessen des Deckels 3 das Teleskopglied 31 mit der Bohrung 33 nicht fluchtet, so kann der Deckel trotzdem vollständig geschlossen werden. Dabei wird allerdings das Teleskopglied 31 gegen den Widerstand einer nicht gezeigten Feder in den Steuerzapfen 30 hineingedrückt. Wenn man nachfolgend das Antriebsglied 22 in der richtigen Richtung und um den erforderlichen Betrag dreht, so springt das Teleskopglied 31 aufgrund der Federspannung in die Bohrung 33 hinein, sobald beide miteinander fluchten. Auf diese Weise ist also stets gewährleistet, dass eine bestimmte Öffnungsstellung der Schieberlüftung einem vorgegebenen Potentiometerabgriff und damit einer genau bestimmten Drehzahl des Gebläses zugeordnet ist.

Beim Ausführungsbeispiel der Fign. 4 und 5 ist das Antriebsglied 23 am ersten bzw. festen Gehäuseteil 2 gelagert und zugleich als Steuerglied 35 ausgebildet. Es wird von einem elektrischen Stellmotor 43 angetrieben und kann unmittelbar auf dessen Antriebsachse sitzen. Sein Steuerzapfen 36, der kein Teleskopglied benötigt und deshalb auch keines aufweist, arbeitet mit einem Steuerschlitz 37 zusammen, welcher durch zwei würfelartige Ansätze 38 und 39 der Steuerplatte 13 gebildet wird und demzufolge beidendig randoffen ist. Auch dieser Steuerschlitz 37 und der Steuerzapfen 36 bilden eine Kulissensteuerung 40, mit der die Drehbewegung des Steuerglieds 35 in eine Hin- und Herbewegung des Lüftungsschiebers 6 umgesetzt werden kann. Dabei geht allerdings die Drehbewegung, wie gesagt, von einem Stellmotor bekannter Bauart und nicht unmittelbar von der Hand einer Bedienungsperson aus.

Ein falsches Ankuppeln der Kulissensteuerung ist auch beim Ausführungsbeispiel der Fig. 4 nicht möglich. Wenn nämlich der Lüftungsschieber versehentlich aus seiner korrekten Lage verschoben wurde und man nachfolgend den Deckel 3 schliessen will, so gelingt das nicht vollständig, weil dann einer der beiden Ansätze 38, 39 gegen das freie Ende des Steuerzapfens 6 schlägt. Das vollständige Schliessen ist demnach nur möglich, wenn man den versehentlich verstellten Lüftungsschieber zunächst wieder in seine korrekte Lage zurückbringt, so dass der Steuerzapfen 36 in den Steuerschlitz 37 eintreten kann.

Die beiden Ansätze 38 und 39 der Fig. 4 liegen genau parallel zueinander und das ermöglicht die Verwendung eines rechts- und linksdrehenden Stellmotors 43. Wenn letzterer jedoch nur eine einzige Drehrichtung hat, so ist es zweckmässig, wenn man die beiden Ansätze 41 und 42 in der aus Fig. 5 ersichtlichen Weise senkrecht zur Verschieberichtung des Lüftungsschiebers 6 gegeneinander versetzt. Vorteilhafterweise haben diese Ansätze 41, 42 eine im Querschnitt etwa dreieckförmige Gestalt.

Alle drei beschriebenen Varianten - mit Handverstellung oder Stellmotor 43 - kommen in vorteilhafter Weise im wesentlichen mit denselben Bauteilen aus, was die Fertigung und Lagerhaltung vereinfacht bzw. verbilligt.

## Patentansprüche

1. Schieberlüftung mit einem motorbetriebenem Gebläse (16), deren Lüftungsschieber (6) mittels eines Antriebsmechanismus verstellbar ist, wobei ein Antriebsglied (22, 23) des Antriebsmechanismus zugleich ein Betätigungselement für eine elektrische Schalteinrichtung für einen Elektromotor des Gehäuses (16) ist oder damit derart verbunden ist, dass der geschlossenen Schieberlüftung der stillstehende und der ganz geöffneten Schieberlüftung der mit voller Drehzahl laufende Elektromotor zugeordnet ist, wobei das Antriebsglied (22, 23) mit einem Schleifkontakt (21) eines Potentiometers (20) der elektrischen Schalteinrichtung mindestens indirekt bewegungsverbunden ist, das in Stromkreis des Elektromotors liegt, wobei der Schleifkontakt (21), zumindest indirekt, über ein drehbar gelagertes Steuerglied (34) mit dem Antriebsglied (22, 23) gekoppelt ist, dadurch gekennzeichnet, dass der Lüftungsschieber (6) Teil einer ebenen, flachen Schieberlüftung ist und einen Steuerschlitz (14, 37) aufweist, der mit einem exzentrisch angeordneten Steuerzapfen (30, 36) des Antriebsglieds (22, 23) eine Kulissensteuerung (32, 40) zur Umsetzung der Drehbewegung des Antriebsglieds in eine Verschiebebewegung des Lüftungsschiebers (6) bildet, wobei jeder beliebigen Zwischenstellung der Kulissensteuerung (32, 40) eine bestimmte Drehzahl des Elektromotors zugeordnet ist.

2. Schieberlüftung nach Anspruch 1, dadurch gekennzeichnet, dass das Antriebsglied (23) oder das Steuerglied (34) einen Steuernocken (25) trägt, der mit einem zusätzlich im Stromkreis des Gebläsemotors liegenden Endschalters (24) zusammenwirkt.

3. Schieberlüftung nach Anspruch 1 oder 2 mit einem an einem Gehäusedeckel verschiebbaren Lüftungsschieber, dadurch gekennzeichnet, dass das Antriebsglied (23) als im Lüftungsgehäuse (1) drehbare Scheibe mit dem Steuerzapfen (36) ausgebildet ist und der Steuerschlitz beidendig randoffen sowie durch zwei Ansätze (38, 39; 41, 42) an der dem Antriebsglied (23) zugeordneten Fläche des Lüftungsschiebers (6) gebildet ist, wobei das Antriebsglied (23) zugleich das Steuerglied (35) ist.

4. Schieberlüftung nach Anspruch 3, dadurch gekennzeichnet, dass die Ansätze (41, 42) der Steuerplatte (13) senkrecht zur Verschieberichtung (7) des Lüftungsschiebers (6) versetzt zueinander angeordnet sind.

5. Schieberlüftung nach Anspruch 1 oder 2, dadurch gekennzeichnet, dass der Lüftungsschieber an einem Gehäusedeckel verschiebbar gelagert sowie am Steuerglied der Schleifkontakt angebracht ist, und dass das Antriebsglied (22) als im Gehäusedeckel drehbare Scheibe ausgebildet ist, die den Steuerzapfen (30) der Kulissensteuerung (32) trägt, der in eine Bohrung (33) od.dgl. des Steuerglieds (34) eingreift.

6. Schieberlüftung nah Anspruch 5, dadurch gekennzeichnet, dass das freie Ende des Steuerzapfens (30) als Teleskopglied (31) ausgebildet ist.

7. Schieberlüftung nach einem der vorhergehenden Ansprüche, dadurch gekennzeichnet, dass das Antriebsglied (23) bzw. das Steuerglied (35) mittels eines insbesondere elektrischen Stellmotors (43) antreibbar ist und der vom Steuernocken (25) betätigbare Endschalter (24) auch ein Schalter für den Stellmotor ist.

8. Schieberlüftung nach einem der vorhergehenden Ansprüche, dadurch gekennzeichnet, dass der Lüftungsschieber (6) zweiteilig ausgebildet ist und aus einem lediglich Lüftungsöffnungen (9) sowie Stege (11) aufweisenden Schieberteil (12) sowie einer den Steuerschlitz (14) der Kulissensteuerung (32, 40) aufweisenden Steuerplatte (13) besteht.

9. Schieberlüftung nach Anspruch 8, dadurch gekennzeichnet, dass die Steuerplatte (13) über eine Zapfenreihe (15) mit einer Lochreihe einer Lüftungsöffnung gekuppelt ist, wobei jede Lüftungsöffnung (9) des Lüftungsschiebers (6) aus mehreren Lochreihen besteht.

10. Schieberlüftung nach Anspruch 8 oder 9, dadurch gekennzeichnet, dass an wenigstens einem der Längsränder der Steuerplatte (13) ein Verschiebebegrenzungsschlitz (28) angebracht ist, der mit einem darin eingreifenden Bolzen od.dgl. des Gehäuses (1) eine Schiebebegrenzungsvorrichtung bildet.

11. Schieberlüftung nach einem der Ansprüche 5 bis 10, dadurch gekennzeichnet, dass der Dekkel (3) als Klappdeckel einer schall- und/oder wärmegedämmten Schieberlüftung ausgebildet ist.

## Revendications

1. Dispositif d'aération à tiroir, avec un ventilateur (16) entraîné par un moteur, dont le tiroir (6) du dispositif d'aération est déplaçable au moyen d'un mécanisme d'entraînement, un organe d'entraînement (22, 23) du mécanisme d'entraînement étant en même temps un élément de manoeuvre pour un dispositif électrique de commutation pour un moteur électrique du ventilateur (16), ou lui étant relié de telle sorte que le moteur électrique au repos soit associé à la fermeture du dispositif d'aération à tiroir et qu'au dispositif d'aération complètement ouvert soit associé le moteur électrique tournant à plein nombre de tours, l'organe d'entraînement (22, 23) étant relié pour son mouvement, au moins indirectement, à un contact glissant (21 ) d'un potentiomètre (20) du dispositif électrique de commutation, ce potentiomètre se trouvant dans le circuit du moteur électrique; le contact glissant (21 ) étant accouplé, au moins indirectement, à l'organe d'entraînement (22, 23) par l'intermédiaire d'un organe de commande (34) monté à rotation, caractérisé en ce que le tiroir (6) du dispositif d'aération est une partie d'un dispositif d'aération à tiroir plat et plan, et présente une fente de commande (14, 37) qui forme, avec un tourillon de commande excentré (30, 36) de l'organe d'entraînement (22, 23), une commande à coulisse (32, 40) pour la transformation du mouvement de rotation de l'organe d'entraînement en un mouvement de translation du tiroir (6) du dispositif d'aération, un nombre de tours déterminé du moteur électrique étant associé à toute position intermédiaire quelconque de la commande à coulisse (32,40).

2. Dispositif d'aération à tiroir suivant la revendication 1, caractérisé en ce que l'organe d'entraînement (23) ou l'organe de commande (34) porte une came de commande (25) qui coopère avec un interrupteur de fin de course (24) se trouvant supplémentairement dans le circuit du moteur du ventilateur.

3. Dispositif d'aération à tiroir suivant la revendication 1 ou 2, avec un tiroir de dispositif d'aération déplaçable en translation sur un couvercle de coffre, caractérisé en ce que l'organe d'entraînement (23) est conformé en disque à tourillon de commande (36) pouvant tourner dans le coffre du dispositif d'aération (1), et en ce que la fente de commande est ouverte aux deux extrémités et est formée par deux appendices (38, 39; 41, 42) sur la surface du tiroir (6) du dispositif d'aération associée à l'organe d'entraînement (23), l'organe d'entraînement (23) étant en même temps l'organe de commande (35).

4. Dispositif d'aération à tiroir suivant la revendication 3, caractérisé en ce que les appendices (41,42) de la plaque de commande (13) sont décalés l'un par rapport à l'autre perpendiculairement à la direction de translation (7) du tiroir (6) du dispositif d'aération.

5. Dispositif d'aération à tiroir suivant la revendication 1 ou 2, caractérisé en ce que le tiroir du dispositif d'aération est monté de façon déplaçable par translation sur un couvercle de coffre et en ce que le contact glissant est adapté à l'organe de commande, et en ce que l'organe d'entraînement (22) est conformé en disque pouvant tourner dans le couvercle du coffre, ce disque portant le tourillon de commande (30) de la commande à coulisse (32), lequel pénètre dans un trou (33) ou analogue de l'organe de commande (34).

6. Dispositif d'aération à tiroir suivant la revendication 5, caractérisé en ce que l'extrémité libre du tourillon de commande (30) est conformée en organe télescopique (31 ).

7. Dispositif d'aération à tiroir suivant l'une des revendications précédentes, caractérisé en ce que l'organe d'entraînement (23), respectivement l'organe de commande (35) peuvent être entraînés à l'aide d'un moteur de positionnement, en particulier électrique, (43), et en ce que le commutateur de fin de course (24) actionnable par la came de commande (25) est en même temps un commutateur pour le moteur de positionnement.

8. Dispositif d'aération à tiroir suivant l'une quelconque des revendications précédentes, caractérisé en ce que le tiroir (6) du dispositif d'aération est fait de deux parties et consiste en une partie de tiroir (12) présentant simplement des ouvertures d'aération (9) ainsi que des montants (11), et en une plaque de commande (13) présentant la fente de commande (14) de la commande de coulisse (32, 40).

9. Dispositif d'aération à tiroir suivant la revendication 8, caractérisé en ce que la plaque de commande (13) est accouplée par une série de tétons (15) à une série de trous d'une ouverture d'un dispositif d'aération, chaque ouverture du dispositif d'aération (9) du tiroir (6) consistant en plusieurs séries de trous.

10. Dispositif d'aération à tiroir suivant la revendication 8 ou 9, caractérisé en ce que sur au moins l'un des bords longitudinaux de la plaque de commande (13) est prévue une fente (28) de limitation de déplacement qui forme, avec un boulon ou analogue du coffre (1), qui y pénètre, un dispositif de limitation de déplacement.

.11. Dispositif d'aération à tiroir suivant l'une des revendications 5 à 10, caractérisé en ce que le couvercle (3) est réalisé comme couvercle rabattable d'un dispositif d'aération à tiroir, amortisseur du bruit et/ou de la chaleur.

## Claims

1. Slide valve ventilation system with a motor- driven fan (16) the ventilation slide valve (6) of which is adjustable by means of a drive mechanism, a drive member (22, 23) of the drive mechanism being at the same time an actuation member for an electric switching device for an electric motor of the fan (16), or being connected in such a manner that the electric motor running at full speed is associated with the closed valve ventilation system, the idle system and the fully open ventilation system, the drive member (22, 23) being connected in motion with a sliding contact (21 ) of a potentiometer (20) of the electric switching device at least indirectly, which potentiometer is mounted in the electric circuit of the electric motor, the sliding contact (21 ) being connected at least indirectly through a rotatably mounted control member (34) with the drive member (22, 23), characterised in that the ventilation slide valve (6) forms part of a level, flat slide valve ventilation system and has a control slit (14, 37) which in association with an eccentrically arranged control pin (30, 36) of the drive member (22, 23) forms a sliding control arrangement (32, 40) for the conversion of the rotary motion of the drive member into a sliding motion of the ventilation slide valve (6), a specific speed of the electric motor being associated with each specific intermediate position of the sliding control arrangement (32,40).

2. Slide valve ventilation system according to Claim 1, characterised in that the drive member (23) or the control member (34) carries a control cam (25) which cooperates with a limiting switch (24) additionally incorporated into the electric circuit of the fan motor.

3. Slide valve ventilation system according to Claim 1 or 2 with a ventilation slide valve movable on a housing cover, characterised in that the drive member (23) is constructed as a plate rotatable in the ventilation system housing (1) with the control pin (36), and in that the control slit is constructed with edges open at both ends, as well as with two projections (38, 39; 41, 42) on the surface of the ventilation slide valve (6) associated with the drive member (23), the drive member (23) being at the same time the control member (35).

4. Slide valve ventilation system according to Claim 3, characterised in that the projections (41, 42) from the control plate (13) are disposed staggered relative to each other perpendicularly to the direction of movement (7) of the ventilation slide valve (6).

5. Slide valve ventilation system according to Claim 1 or 2, characterised in that the ventilation slide valve is movably mounted on a housing cover as well as disposed on the control member of the sliding contact, and in that the drive member (22) is constructed as a rotatable plate in the housing cover, which plate carries the control pin (30) of the sliding control arrangement (32) which engages into a perforation (33) or the like of the control member (34).

6. Slide valve ventilation system according to Claim 1, characterised in that the free end of the control pin (30) is constructed as a telescoping member.

7. Slide valve ventilation system according to one of the foregoing claims, characterised in that the drive member (23) or control member (35) can be driven a servomotor, (43), particularly an electric one, and the limiting switch (24) actuatable by the control cam (24) is also a switch for the servomotor.

8. Slide valve ventilation system according to one of the foregoing claims, characterised in that ventilation slide valve (6) is constructed in two parts and consists in a slide valve part (12) having only ventilation openings (9) as well as flanges (11), as well as in a control plate (13) having the control slit (14) of the sliding control arrangement (32,40).

9. Slide valve ventilation system according to Claim 8, characterised in that the control plate (13) is coupled by means of a row of pins (15) with a row of holes of a ventilation opening, each ventilation opening (9) of the ventilation slide valve (6) consisting of several rows of holes.

10. Slide valve ventilation system according to Claims 8 or 9, characterised in that on at least one of the longitudinal edges of the control plate (13) a movement limiting slit (28) is provided which, together with a bolt or the like of the housing (1) engaging therein forms a movement limiting device.

11. Slide valve ventilation system according to one of Claims 5 to 10, characterised in that the cover (3) is constructed as a hinged cover of a sound and/or heat insulated slide valve ventilation system.
